# FASCICULE DE BREVET EUROPEEN

(11) **EP 3 585 961 B1**
(45) Date de publication et mention de la délivrance du brevet: **03.03.2021**
(21) Numéro de dépôt: 18702783.4
(22) Date de dépôt: 24.01.2018
(51) Int. Cl.: E05B 73/00

(54) **BOITIER AVEC COULISSEAU DE VERROUILLAGE ET D'IMMOBILISATION EN FERMETURE OU EN OUVERTURE**
GEHÄUSE MIT SCHIEBER ZUR VERRIEGELUNG UND IMMOBILISIERUNG IN EINER GESCHLOSSENEN ODER OFFENEN POSITION
CASING HAVING A SLIDE FOR LOCKING AND IMMOBILIZING IN A CLOSED OR OPEN POSITION

(30) Priorité: 24.02.2017 FR 1751491
(43) Date de publication de la demande: 01.01.2020
(73) Titulaire: Modelabs Mobiles, 75008 Paris (FR)
(72) Inventeur: GIAN, Frédérick, 92700 Colombes (FR); VERMONT, Florent, Fr/75013 Paris (FR)
(74) Mandataire: Novagraaf Technologies
(86) Numéro de dépôt international: PCT/FR2018/050159
(87) Numéro de publication internationale: WO 2018/154204

(56) Documents cités:
- EP-A1- 0 616 103
- WO-A1-2010/118189

## Description

La présente invention concerne le domaine de l'emballage sécurisé. Plus particulièrement, la présente invention concerne un boitier formé de deux coques se refermant l'une sur l'autre et se déverrouillant au moyen d'un outil dédié de manière à empêcher l'ouverture du boitier autrement qu'avec un outil dédié de déverrouillage. Notamment, un tel boitier est destiné à contenir un dispositif électronique, plus particulièrement un téléphone mobile.

Il existe des boitiers en carton sécurisés au moyen d'un ruban adhésif formant un scellé, permettant ainsi à un acheteur de s'assurer que celui-ci n'a pas été ouvert. Une fois ouvert, le couvercle du carton peut être refermé de façon réversible, le plus souvent grâce à des languettes se coinçant dans des logements. Le boitier peut donc être conservé par le client pour protéger le dispositif contenu. Cependant lorsque le boitier est exposé en magasin, il est aisé de retirer l'adhésif pour prendre le dispositif et refermer ensuite le boitier sur le lieu même de vente, afin de subtiliser le dispositif. Le boitier restant dans le rayonnage, il est plus difficile de détecter un tel vol, surtout lorsque cette détection repose sur un élément détectable attaché au boitier.

Le document EP-A1-616103 décrit et représente une conception d'un boîtier permettant de sécuriser son contenu sur un lieu de vente.

Le problème technique que vise à résoudre l'invention est donc de sécuriser davantage le contenu d'un boitier exposé sur un lieu de vente et de permettre l'utilisation du boîtier après l'achat pour protéger le dispositif contenu dans le boîtier.

A cet effet, un premier objet de l'invention est un boitier, notamment destiné à contenir un téléphone, notamment un téléphone mobile, ce boitier comprenant :
- une première coque et une deuxième coque se refermant l'une sur l'autre de manière à fermer le boitier en rendant son contenu inaccessible,
- un coulisseau monté mobile en translation sur la première coque, comprenant au moins un organe d'accrochage, et actionnable depuis l'extérieur du boitier fermé de manière à être positionné par translation selon une première, une deuxième ou une troisième positions.

Dans ce boitier, la première coque, la deuxième coque et le ou les organes d'accrochage sont agencés de manière à ce que lorsque le boitier est fermé :
- au moins un organe d'accrochage est accroché à la deuxième coque lorsque le coulisseau est en première position, s'opposant ainsi à l'ouverture du boitier,
- au moins un organe d'accrochage est accroché à la deuxième coque lorsque le coulisseau est en deuxième position, s'opposant ainsi à l'ouverture du boitier,
- le ou les organes d'accrochage sont libres lorsque le coulisseau est en troisième position, permettant ainsi l'ouverture du boitier.

Ce boitier comprend en outre :
- un dispositif de verrouillage du coulisseau sur l'une des coques en première position, actionnable uniquement au moyen d'un outil dédié depuis l'extérieur du boitier quand ce boitier est fermé,
- des premiers moyens d'immobilisation réversible du coulisseau en deuxième position,
- des deuxièmes moyens d'immobilisation réversible du coulisseau en troisième position.

Lorsque le boitier est déverrouillé, il est bloqué en fermeture par le coulisseau étant en deuxième position et s'opposant à l'ouverture du boitier, le coulisseau étant mobile de manière réversible, sans l'outil dédié, entre la deuxième position et la troisième position pour librement bloquer en fermeture le boitier ou le débloquer par actionnement du coulisseau vers respectivement sa deuxième position ou sa troisième position.

Ainsi, au moyen une pièce commune, à savoir le coulisseau, ce boitier permet à la fois le verrouillage sécurisé du boitier et la fermeture réversible du boitier une fois celui-ci déverrouillé.

Sans l'outil dédié, sauf à détruire le boitier, ce qui n'est pas discret, il est très dur, voire impossible d'ouvrir le boitier et d'accéder à son contenu. Lorsque celui-ci est sur un rayonnage de magasin, on ne peut donc prendre son contenu discrètement. Par ailleurs, en disposant à l'intérieur du boitier un élément détectable, tel qu'une étiquette RFID, il est difficile de sortir du magasin sans actionner les détecteurs.

De plus, une fois le boitier déverrouillé et, dans le cas où il y en a une, l'étiquette RFID désactivée ou retirée, l'acheteur peut partir avec le boitier et son contenu, lui permettant ainsi de protéger le dispositif contenu dans le boitier. Grâce à l'immobilisation réversible selon la deuxième ou la troisième position, l'acheteur peut ouvrir et fermer le boitier plusieurs fois et manuellement.

Le boitier selon l'invention peut optionnellement présenter une ou plusieurs des caractéristiques suivantes :
- les moyens d'immobilisation sont agencés de manière à ce que l'immobilisation selon la deuxième position ou selon la troisième position se fasse par encliquetage réversible entre un élément saillant et un logement d'immobilisation ; c'est un moyen simple de maintenir de manière réversible le coulisseau selon la deuxième ou la troisième position ;
- les premiers moyens d'immobilisation et les deuxièmes moyens d'immobilisation comprennent respectivement un premier logement d'immobilisation et un deuxième logement d'immobilisation formés sur une paroi d'immobilisation solidaire de l'une des coques, et dans lequel le coulisseau comprend un élément saillant apte à se loger dans le premier logement d'immobilisation ou dans le deuxième logement d'immobilisation selon que le coulisseau est positionné respectivement en deuxième position ou en troisième position ; autrement dit l'élément saillant est ici commun aux premiers moyens d'immobilisation et aux deuxièmes moyens d'immobilisation, et permet en se logeant dans le logement d'immobilisation correspondant ; c'est un moyen simple d'indexer les positions en fonction du positionnement des logements ;
- le premier logement d'immobilisation et le deuxième logement d'immobilisation sont formés par respectivement un première portion et une deuxième portion d'un trou traversant de la paroi d'immobilisation, ces première et deuxième portions étant séparées l'une de l'autre par un rétrécissement de la périphérie de ce trou traversant, l'élément saillant étant agencé au travers du trou traversant lorsque le coulisseau est en deuxième position ou en troisième position et étant apte à passer d'une portion à l'autre au travers du rétrécissement par déformation élastique entre le rétrécissement et l'élément saillant ; c'est un mode de réalisation simple permettant l'encliquetage réversible d'un côté ou de l'autre du rétrécissement, sans que l'élément saillant ne sorte du trou traversant, de sorte que cela permet de conserver le coulisseau dans l'une ou l'autre des positions seulement car l'élément saillant est bloqué dans le trou traversant ; cela est d'autant plus efficace si l'élément saillant est métallique, tel qu'une tige ;
- le dispositif de verrouillage est monté sur le coulisseau ; cela facilite la réalisation des coques ;
- le dispositif de verrouillage comprend un organe mobile entre une position de blocage, dans laquelle cet organe mobile se loge dans un logement de blocage, et une position de déblocage, dans laquelle cet organe mobile est en dehors du logement de blocage, l'un parmi le dispositif de verrouillage et le logement de blocage étant solidaire du coulisseau et l'autre parmi le dispositif de verrouillage et le logement de blocage étant solidaire de l'une des coques, de sorte qu'en position de blocage l'organe mobile verrouille le coulisseau sur cette coque ; c'est un moyen simple de réalisation permettant un verrouillage fort, conférant une grande résistance à une ouverture en force ;
- le dispositif de verrouillage comprend un organe de rappel élastique agencé de manière à ce que lorsque l'organe mobile est déplacé vers sa position de déblocage, la contrainte élastique de l'organe de rappel augmente et génère ainsi une force de rappel de l'organe mobile vers sa position de blocage ; on a ainsi un meilleur maintient en verrouillage ;
- l'organe mobile est un élément magnétique ou magnétisable ou est fixé à un organe actionnable magnétique ou magnétisable, l'organe mobile ou l'organe mobile et l'organe actionnable étant agencés de manière à être entrainés vers la position de déblocage par un outil magnétique dédié depuis l'extérieur lorsque le boitier est fermé ; cela permet un actionnement facile et sécurisé ;
- le coulisseau coulisse en translation le long de la paroi d'immobilisation, le logement de blocage étant formé dans cette paroi d'immobilisation et aligné avec le premier logement d'immobilisation et le deuxième logement d'immobilisation, l'élément saillant formant l'organe mobile ; ainsi, le boitier permet avec un même organe mobile de verrouiller en une position et d'immobiliser selon deux autres positions ; cela permet de simplifier le boitier ;
- le dispositif de verrouillage est agencé de manière à bloquer le coulisseau sur la première coque ; cela permet de donner plus de degrés de liberté dans la conception du boitier, notamment quant à l'agencement de la première coque par rapport à la deuxième coque, le coulisseau se verrouillant sur la coque sur laquelle il est monté mobile ;
- le coulisseau est guidé en translation par :
   ∘ au moins un rainure solidaire du coulisseau ou de la première coque, et
   ∘ au moins un rail solidaire respectivement de la première coque ou du coulisseau et glissant dans cette rainure ;
   cela permet ainsi un meilleure positionnement du coulisseau ; pour améliorer ce positionnement, le boitier peut comprendre une combinaisons de rainure et de rail de chaque côté du coulisseau ;
- le coulisseau est actionnable depuis l'extérieur du boitier fermé de manière à se positionner par translation selon une quatrième position, dans laquelle les rails sont désengagés des rainures et dans laquelle le coulisseau se trouve en vis-à-vis d'une ouverture de montage dans le boitier, l'ouverture de montage étant agencée de manière à permettre le passage du coulisseau vers l'extérieur du boitier ; l'assemblage du boitier est ainsi facilité ;
- le boitier comprend un logement de protection et un compartiment séparés l'un de l'autre par une cloison de séparation, le logement de protection étant destiné à recevoir ledit contenu inaccessible, le coulisseau se déplaçant en translation dans le compartiment, et le compartiment présentant l'ouverture de montage ; le contenu inaccessible peut être placé dans le boitier sans faire attention à ce qu'il interfère avec le coulisseau ;
- la paroi d'immobilisation est montée sur et transversalement à la cloison de séparation, la paroi d'immobilisation séparant le compartiment en une première partie et une deuxième partie, la première partie comprenant le coulisseau, la paroi d'immobilisation comprenant un passage traversé par les organes d'accrochage, qui débouchent dans la deuxième partie, la deuxième partie recevant, lorsque le boitier est fermé, des moyens complémentaires solidaires de la deuxième coque, le passage, les organes d'accrochage et les moyens complémentaires étant agencés de manière à ce que les organes d'accrochage soient aptes à translater le long du passage lorsque le coulisseau passe d'une position à l'autre et de manière à ce que l'accrochage des organes d'accrochage à la deuxième coque soit réalisé par l'accrochage à ces moyens complémentaires ; cela permet de simplifier la réalisation du boitier avec une paroi commune servant d'indexage selon les trois positions ;
- la paroi d'immobilisation est agencée en vis-à-vis de l'ouverture de montage ; ainsi, on peut monter le coulisseau en s'appuyant contre la paroi d'immobilisation, qui peut alors servir de guide pour monter celui-ci mobile en translation, notamment, lorsque c'est le cas, pour engager le ou les rails dans la ou les rainures correspondantes ;
- les organes d'accrochage sont agencés et s'accrochent à la deuxième coque à l'intérieur du boitier fermé ; on renforce la sécurisation du verrouillage du boitier.

D'autres caractéristiques et avantages de l'invention apparaîtront à la lecture de la description détaillée des exemples non limitatifs qui suivent, pour la compréhension de laquelle on se reportera aux dessins annexés, parmi lesquels :
- la figure 1 est une vue en perspective de face et du bas vers le haut d'un exemple de réalisation d'une première coque d'un boitier selon l'invention ;
- la figure 2 est une vue en perspective arrière et du bas vers le haut d'une deuxième coque s'emboitant dans la première coque de la figure 1 pour fermer l'exemple de boitier ;
- la figure 3 correspond à la figure 1 avec la représentation des quatre positions d'un coulisseau de l'exemple de boitier ;
- les figures 4 et 5 sont des vues en perspective du coulisseau de la figure 3 avec son capot, vus respectivement de face et de derrière ;
- la figure 6 représente une coupe schématique du coulisseau en figure 4, selon un plan transversal perpendiculaire aux parois avant et arrière du boitier ;
- les figures 7 et 8 sont des vues en perspective de derrière et respectivement du haut vers le bas et du bas vers le haut ; elles illustrent le montage du coulisseau et de son capot selon la figure 5 à l'arrière de la première coque de la figure 1 ;
- la figure 9 illustre le boitier assemblé.

Les figures 1 et 2 illustrent respectivement une première coque 1 et une deuxième coque 2 qui une fois assemblées forment les parois externes d'un exemple de boitier selon l'invention.

La première coque 1 est dans cet exemple davantage profonde que la deuxième coque 2, mais cela n'est pas limitatif.

Cette première coque 1 délimite un volume intérieur comprenant un logement de protection 8 destiné à contenir un dispositif électronique, en particulier un téléphone mobile.

Le boitier B assemblé est visible en figure 9.

Selon l'invention, comme dans cet exemple, le boitier B peut être agencé pour être suspendu dans un rayonnage, notamment par un moyen de suspension, tel qu'un anneau 9, agencé en haut de la première coque 1.

Dans l'exemple illustré, les termes « haut », « bas », « sous », « dessus », « dessous », « inférieur », « supérieur », « avant », « arrière », « devant », « derrière », « vertical », « transversal » se réfèrent, sauf indication contraire, à l'orientation du boitier suspendu à son anneau 9.

Cette première coque 1 peut, comme ici, être la coque arrière du boitier B, lorsque le boitier est exposé suspendu à son anneau 9. Ainsi en figure 1, on voit la face interne de la paroi arrière 38 de la première coque 1.

Dans cet exemple, une cloison interne transversale, dite cloison de séparation 7, sépare ce volume intérieur en deux : le logement de protection 8 au-dessus de la cloison de séparation 7 et un compartiment au-dessous de cette cloison 7.

Comme ici, la première coque 1 peut comprendre une marche 37, de manière à ce que le logement de protection 8 comprenne un volume bas plus profond qu'un volume haut. Cela permet par exemple de placer des accessoires dans le volume bas et de placer un téléphone mobile plat en avant des accessoires et contre à la fois ces derniers et la face interne de ladite paroi arrière 38 dans le volume haut.

La première coque 1 est délimitée par la paroi arrière 38 et quatre parois de bords, ces parois de bord comprenant : une paroi basse 33, une paroi haute 35, une paroi gauche 34 et une paroi droite 36.

La deuxième coque 2 permet de fermer le boitier B. Elle comprend une paroi avant 20 du boitier, dont on peut voir la face interne en figure 2.

Selon l'invention, comme ici, cette deuxième coque 2 peut former un couvercle du boitier B. Dans l'exemple illustré, cette deuxième coque 2 s'emboite de manière ajustée entre les parois de bords 33 à 36 de la première coque 1, la face interne de ladite paroi avant 20 venant en vis-à-vis de la face interne de ladite paroi arrière 38.

Ici, la deuxième coque 2 comprend une paroi basse 23, une paroi gauche 24, une paroi droite 26 et un bord haut 25.

Comme ici, le bord haut 25 peut être agencé de manière à se loger en arrière d'une languette située en haut de la paroi haute 35 de la première coque 1 et tournée vers le logement de protection 8. Cette languette n'est pas représentée sur ces dessins. Une fois ce bord haut 25 logé derrière cette languette, il forme avec cette languette une articulation permettant le rabattement de ladite paroi avant 20 vers ladite paroi arrière 38. Le bord haut 25 peut comprendre un décrochement 27 de forme complémentaire à la languette pour faciliter son logement.

Par exemple, lors dudit rabattement la paroi basse 23 de la deuxième coque 2 vient se glisser contre et au-dessus de la paroi basse 33 de la première coque 1, la paroi gauche 24 de la deuxième coque 2 vient se glisser contre et à droite de la paroi gauche 34 de la première coque 1, et la paroi droite 26 de la deuxième coque 2 vient se glisser contre et à gauche de la paroi droite 36 de la première coque 1.

La paroi basse 23 de la deuxième coque 2 est plus large que les autres parois 24, 26 de la deuxième coque 2, de manière à venir se loger dans le compartiment.

Une fois le boitier fermé, ladite paroi avant 20 affleure ici les bords avant des parois de bord 33 à 36 de la première coque 1. Le contenu du boitier B est dans ce cas inaccessible, c'est-à-dire qu'on ne peut le prendre au travers du boitier, ou encore qu'on ne peut le prendre sans ouvrir ou briser ce dernier.

Pour sécuriser la fermeture de ce boitier B, ce dernier comprend un coulisseau 4, détaillé en figures 4 à 6, et représenté selon quatre positions déterminées P₁, P₂, P₃, P₄ représentées en figure 3.

D'une manière générale, ce coulisseau 4 est monté mobile en translation sur la première coque 1 et est agencé de manière à pouvoir s'accrocher à la deuxième coque 2, lorsqu'il est selon une première position P₁ et lorsqu'il est selon une deuxième position P₂. Cet accrochage permet de s'opposer à l'écartement des coques 1, 2, l'une de l'autre.

Dans l'exemple illustré, le coulisseau 4 comprend deux organes d'accrochage 41, 42 dont les extrémités, lorsque le coulisseau 4 est en première position P₁ ou en deuxième position P₂, viennent se loger devant des moyens complémentaires, tels que les saillies verticales 21, 22 illustrées. Les organes d'accrochage 41, 42 retiennent ainsi la deuxième coque 2 par ses saillies verticales 21, 22.

Les organes d'accrochage 41, 42 et les saillies verticales 21, 22 sont agencés de manière à ce que, lorsque le coulisseau 4 est en troisième position P₃ :
- les organes d'accrochage 41, 42 soient agencés de part et d'autre de la saillie verticale de droite 22 (donc représentée à gauche en figure 2), et
- l'organe d'accrochage de gauche 41 soit entre les saillies verticales 21, 22. Ainsi les organes d'accrochage 41, 42 sont à côté des saillies verticales 21, 22 et sont donc libres. Ils ne retiennent donc plus la deuxième coque 2, permettant ainsi l'écartement de la deuxième coque 2 de la première coque 1, donc de l'ouverture du boitier B.

Ici, le compartiment est séparé par une cloison interne verticale 10 en une première partie 31 et une deuxième partie 32, ci-après respectivement la partie arrière 31 et la partie avant 32. En figure 1, seule la partie avant 32 est visible, la partie arrière 31 étant en arrière de la cloison interne verticale 10.

Le coulisseau 4 est logé dans le compartiment, ce qui permet de le séparer du logement de protection 8. Plus particulièrement, il est logé dans ladite partie arrière 31.

En figure 3, le coulisseau 4 est représenté selon l'orientation qu'il a lorsqu'il est monté sur la première coque 1. Afin de mieux visualiser le coulisseau 4, ce dernier est représenté en figure 3 en dehors du compartiment et aligné avec les positions déterminées P₁, P₂, P₃, P₄, les pointillés indiquant l'alignement d'un point du coulisseau 4 et d'un point de la cloison interne verticale 10 selon la position correspondante. De même, la référence « 4 » du coulisseau est, sur la figure 3, suivie de la référence de sa position entre parenthèses.

Le passage entre ces positions déterminées P₁, P₂, P₃, P₄ se fait par translation. Dans cet exemple, ces positions sont alignées dans l'ordre suivant : quatrième position P₄, première position P₁, deuxième position P₂, troisième position P₃.

La cloison interne verticale 10 comprend un passage 30, visible en figure 7, au travers duquel passent les organes d'accrochage 41, 42. L'extrémité de ces organes d'accrochage est ainsi logée dans ladite partie avant 32. Ce passage 30 est agencé de sorte que lorsque le coulisseau 4 translate dans la partie arrière 31, les extrémités de ces organes d'accrochage 41, 42, translatent dans la partie avant 32, pour venir ou non s'accrocher aux saillies verticales 21, 22.

Ici, pour faciliter la translation, à l'intérieur de la partie arrière 31, la première coque 1 comprend deux paires de rails 18, 19. Pour chaque paire, l'un des rails 18, 19 est agencé sur la face interne de la paroi basse 33 de la première coque 1 et l'autre rail 18, 19 est agencé sur une face inférieure de la cloison de séparation 7. Le coulisseau 4 comprend deux paires de rainures 44, 45 en haut et en bas, agencées de manière à ce que le coulisseau soit monté dans la première coque 1 par insertion des rails 18, 19 dans ces rainures 44, 45, et de manière à ce que ces rails guident le coulisseau 4 selon le mouvement de translation dans le compartiment. Ces rails 18, 19 s'étendent ici verticalement et transversalement.

Dans l'exemple illustré, ces rails 18, 19, et le coulisseau 4 sont également agencés pour que le coulisseau coulisse contre et/ou le long de la cloison interne verticale 10.

Dans cet exemple, la cloison interne verticale forme une paroi d'immobilisation 10, contre laquelle le coulisseau 4 peut également :
- se verrouiller selon la première position P₁, et
- s'immobiliser selon la deuxième position P₂ et selon la troisième position P₃.

La position P₁ de ce verrouillage et les deux positions d'immobilisation P₂, P₃ sont indexées sur la paroi d'immobilisation 10 respectivement par un logement de blocage 11 et un trou traversant 16.

Le coulisseau 4 comprend un dispositif de verrouillage 6 avec un élément saillant 43, ici formé par un organe mobile 43 entre une position de blocage, illustrée sur ces figures 3 à 6, et une position de déblocage, non représentée.

Dans cet exemple, l'organe mobile 43 est une tige 43 rétractable, montée mobile entre la position de blocage et de déblocage à l'intérieur d'une cuve 60 cylindrique du dispositif de verrouillage 6. Cette cuve 60 est montée dans un logement d'accueil, qui est formé dans le coulisseau 4 et qui est en arrière d'une face avant 47 de ce coulisseau 4. Cette face avant-ci 47 comprend un trou au travers duquel la tige 43 est apte à se rétracter et à se déployer.

La cuve 60 comprend ici un organe de rappel 63 élastique agencé de manière à ce que lorsque la tige 43 est rétractée, donc ici déplacée vers sa position de déblocage, la contrainte élastique de l'organe de rappel 63 augmente et génère une force de rappel de la tige 43 vers sa position de blocage. Cet organe de rappel est ici un ressort 63 à spires, qui est entouré d'un côté autour d'une extrémité arrière 62 de la tige 43 et de l'autre placé contre le fond de la cuve 60.

Selon une réalisation de l'invention, comme ici, la tige 43 est un élément magnétique ou magnétisable. Elle peut, comme ici, comprendre un disque de guidage 61, ici venu de matière avec cette tige 43. Dans cet exemple, il sert de guidage le long de la cuve 60 et également de butée, qui bute contre la face avant 47 du coulisseau 4 lorsque la tige 43 est déployée, notamment sous l'effet de la force de rappel.

Dans cet exemple, la face arrière du coulisseau 4 comprend un fût 46, dans lequel se loge l'arrière de la cuve 60 et affleure avec les bords de fût 46. Ici, cela permet le positionnement d'un outil spécialement dédié, comprenant une empreinte complémentaire de ce fût. Par exemple, cet outil comprend un générateur de champ magnétique à l'intérieur de l'empreinte et donc à l'intérieur de la cuve 60, permettant, lorsque l'outil est activé, d'entrainer la tige 43 vers le fond de la cuve, comprimant ainsi le ressort 63. Lorsque l'on retire le champ magnétique, le ressort 63 rappelle la tige 43 vers sa position déployée, illustrée en figure 6.

Lorsque le coulisseau 4 est en première position P₁, la tige 43 se loge dans et traverse le logement de blocage 11. Sans l'outil magnétique, il n'est pas possible de faire coulisser le coulisseau 4, et donc de décaler les organes d'accrochage 41, 42 par rapport aux saillies verticales 21, 22. Le boitier B est donc verrouillé, sécurisant le contenu de celui-ci. C'est dans cette configuration qu'est utilisé le boitier B pour exposer son contenu.

Le boitier B peut être en plastique thermodurcissable rigide. Il peut être transparent pour laisser son contenu visible, ou bien opaque pour le cacher. Il est également possible de rendre une seule de ses coques opaque, notamment la coque arrière. Dans cet exemple, au moins la deuxième coque 2 est transparente.

En variante, la première coque 1 peut être destinée à être exposée à l'avant et la deuxième coque 2 peut être destinée à être exposée à l'arrière. La première coque 1 peut par exemple être transparente.

Lorsque l'on souhaite déverrouiller le boitier B, notamment une fois le produit acheté, le vendeur peut rétracter la tige 43 dans le corps 40 du coulisseau au moyen de l'outil dédié. La tige 43 sort alors du logement de blocage 11, permettant ainsi l'entrainement du coulisseau 4 sur le côté, ici sur la droite. La tige 43 est alors en butée contre la face arrière de la paroi d'immobilisation 10 sous l'effet de la force de rappel.

Il est ensuite possible de cesser l'action du champ magnétique et de déplacer le coulisseau 4 jusqu'à ce que la tige 43 vienne en vis-à-vis du trou traversant 16, la tige 43 se logeant alors dans ce trou traversant 16 sous l'effet de la force de rappel.

Le boitier B est ainsi déverrouillé. Cependant, il reste bloqué en fermeture, le coulisseau 4 s'opposant à son ouverture. Néanmoins, le trou traversant 16 correspond bien à un déverrouillage, car le coulisseau 4 est désormais mobile de manière réversible, à savoir sans l'outil dédié, entre la deuxième position P₂ et la troisième position P₃.

Dans cet exemple, ce trou traversant 16 est délimité par un bord qui en forme la périphérie. Ce bord comprend un rétrécissement 17, selon lequel ce trou traversant 16 forme une largeur moindre. Le trou traversant 16 comprend ainsi une première portion 12 et une deuxième portion 13 agencées de part et d'autre du rétrécissement 17.

La première portion 12 est agencée entre le logement de blocage 11 et la deuxième portion 13.

Après le déverrouillage, la tige 43 reste bloquée au travers du trou traversant 16, sauf à utiliser l'outil magnétique.

Selon l'invention, comme ici, le rétrécissement 17 peut avoir une largeur inférieure à celle de la tige 43 et peut être agencé de telle sorte qu'il puisse se déformer en appuyant les côtés de cette tige 43 contre lui, de sorte que le passage de la tige 43 d'une portion 12, 13 à l'autre au travers du rétrécissement 17 se fait par déformation du rétrécissement. Pour réaliser ce passage, le coulisseau 4 est entrainé d'un côté ou de l'autre. Cet exemple de réalisation permet de déplacer la tige 43 par encliquetage réversible d'une portion 12, 13 à l'autre.

Le rétrécissement 17 permet néanmoins de maintenir le coulisseau 4 en deuxième position P2 ou en troisième position P3 en l'absence d'effort sur le coulisseau 4, la tige 43 restant dans la première portion 12 ou dans la deuxième portion 13.

Ainsi, la première portion 12 et la tige 43 forment des premiers moyens d'immobilisation réversible du coulisseau 4 en deuxième position P₂, et la deuxième portion 13 et la tige 43 forment les deuxièmes moyens d'immobilisation réversible du coulisseau 4 en troisième position P₃.

Une fois le boitier B déverrouillé, l'acheteur du produit peut ainsi librement bloquer en fermeture le boitier ou le débloquer par simple actionnement du coulisseau 4 vers respectivement sa deuxième position P₂ ou sa troisième position P₃. On peut actionner simplement le coulisseau depuis l'extérieur du boitier B. Cet actionnement peut être manuel. Le boitier B forme ainsi l'emballage et/ou la boite de protection du contenu, tel que le téléphone mobile. Il permet éventuellement de le ranger et de le sortir tout au long de sa durée de vie.

La première coque 1 comprend ici sur sa face arrière une ouverture de montage 14 donnant accès à la partie arrière 31 du compartiment. Cette ouverture de montage 14 est fermée par un capot 5.

Ce capot 5 peut comprendre une lumière de coulissement 50 transversale, traversée par le fût 46 et dont la longueur est agencée de manière à permettre le coulissement du coulisseau 4 de la première position P₁ à la troisième position P₃

Ainsi le fût 46 est non seulement accessible à l'outil magnétique depuis l'extérieur du boitier fermé mais également actionnable d'un côté ou de l'autre en translation, notamment manuellement, de manière à déplacer le coulisseau 4 et à le positionner par translation selon la première, la deuxième ou la troisième position P₁, P₂, P₃.

Avant que le boitier soit utilisé, l'assemblage du coulisseau 4 dans la première coque 1 est réalisé en montant le coulisseau au travers de l'ouverture de montage 14, qui est agencée en vis-à-vis de la paroi d'immobilisation 10.

Lors de ce montage, le coulisseau 4 est positionné selon une quatrième position P₄ avec sa face avant 47 en vis-à-vis de la face arrière 39 de la paroi d'immobilisation 10. La tige 43 est alors appuyée contre de la face arrière 39 de la paroi d'immobilisation 10.

Selon l'invention, comme dans cet exemple, la longueur de la portion de la tige 43 hors de la face avant 47 du coulisseau 4 en position déployée peut être voisine ou égale à la distance entre les rainures 44, 45, et les rails 18, 19 lorsque la tige 43 est déployée et en appui sur la face arrière 39 de la paroi d'immobilisation 10. Ainsi, il est possible en plaquant le coulisseau 4 contre la paroi d'immobilisation de rétracter la tige 43 dans la cuve 60 et de guider ce coulisseau 4 contre cette paroi d'immobilisation 10, jusqu'à ce que les rainures 44, 45 s'engagent avec les rails 18, 19. Lors de ce glissement, la tige 43 reste rétractée contre la paroi d'immobilisation 10, jusqu'à venir en vis-à-vis du logement de blocage 11, où elle entre alors sous l'effet de la force de rappel.

On a ainsi un guidage en montage jusqu'en première position P₁ grâce à l'organe de rappel 63 et la paroi d'immobilisation 10.

Selon l'invention, comme dans cet exemple, un dégagement 49 peut être ménagé entre la rainure droite 44 et la rainure gauche 45 d'un même côté, de manière à laisser passer entre ces rainures 44, 45 le rail de guidage gauche 19 positionné de ce côté du coulisseau 4. Dans cet exemple, le coulisseau 4 présente un dégagement 49 du côté supérieur et du côté inférieur du coulisseau 4.

Cela permet d'indexer le coulisseau 4 latéralement lors du montage, la paroi d'immobilisation 10 l'indexant en profondeur. Cela permet également d'engager plus rapidement les rails de gauche 19 avec les rainures gauche 45 et les rails de droite 18 avec les rainures droite 44.

Comme ici, le coulisseau 4 peut comprendre un ergot 48 agencé sur le coulisseau de manière à se loger en butée dans un orifice 15 de la paroi d'immobilisation 10, lorsque le coulisseau 4 est en première position P₁. Cet orifice 15 et cet ergot 48 forment donc un système de butée vers la quatrième position P₄. Cela permet d'éviter d'entrainer le coulisseau 4 vers la position de montage lorsque l'on déverrouille le coulisseau.

Dans cet exemple, le même élément saillant, ici la tige 43 assure le verrouillage selon une position et l'immobilisation selon deux autres positions.

## Revendications

1. Boitier, notamment destiné à contenir un téléphone, comprenant :
- une première coque (1) et une deuxième coque (2) se refermant l'une sur l'autre de manière à fermer le boitier en rendant son contenu inaccessible,
- un coulisseau (4) monté mobile en translation sur la première coque, comprenant au moins un organe d'accrochage (41, 42), et actionnable depuis l'extérieur du boitier fermé de manière à être positionné par translation selon une première, une deuxième ou une troisième positions (P₁, P₂, P₃),
dans lequel la première coque, la deuxième coque et le ou les organes d'accrochage sont agencés de manière à ce que lorsque le boitier est fermé :
- au moins un organe d'accrochage (41, 42) est accroché à la deuxième coque (2) lorsque le coulisseau (4) est en première position (P₁), s'opposant ainsi à l'ouverture du boitier,
- au moins un organe d'accrochage (41, 42) est accroché à la deuxième coque (2) lorsque le coulisseau (4) est en deuxième position (P₂), s'opposant ainsi à l'ouverture du boitier,
- le ou les organes d'accrochage (41, 42) sont libres lorsque le coulisseau (4) est en troisième position (P₃), permettant ainsi l'ouverture du boitier,
le boitier comprenant en outre :
- un dispositif de verrouillage (6) du coulisseau (4) sur l'une des coques (1) en première position (P₁), actionnable uniquement au moyen d'un outil dédié depuis l'extérieur du boitier quand ce boitier est fermé,
- des premiers moyens d'immobilisation réversible (12, 43) du coulisseau (4) en deuxième position (P₂),
- des deuxièmes moyens d'immobilisation réversible (13, 43) du coulisseau (4) en troisième position (P₃),
et dans lequel, lorsque le boitier est déverrouillé, il est bloqué en fermeture par le coulisseau (4) étant en deuxième positon et s'opposant à l'ouverture du boitier, le coulisseau (4) étant mobile de manière réversible, sans l'outil dédié, entre la deuxième position (P₂) et la troisième position (P₃.) pour librement bloquer en fermeture le boitier ou le débloquer par actionnement du coulisseau (4) vers respectivement sa deuxième position (P₂) ou sa troisième position (P₃).

2. Boitier selon la revendication 1, dans lequel les moyens d'immobilisation sont agencés de manière à ce que l'immobilisation selon la deuxième position (P₂) ou selon la troisième position (P₃) se fasse par encliquetage réversible entre un élément saillant (43) et un logement d'immobilisation (12, 13).

3. Boitier selon la revendication 1 ou selon la revendication 2, dans lequel les premiers moyens d'immobilisation et les deuxièmes moyens d'immobilisation comprennent respectivement un premier logement d'immobilisation (12) et un deuxième logement d'immobilisation (13) formés sur une paroi d'immobilisation (10) solidaire de l'une des coques (1), et dans lequel le coulisseau (4) comprend un élément saillant (43) apte à se loger dans le premier logement d'immobilisation ou dans le deuxième logement d'immobilisation selon que le coulisseau est positionné respectivement en deuxième position (P₂) ou en troisième position (P₃).

4. Boitier selon la revendication 3, dans lequel le premier logement d'immobilisation (12) et le deuxième logement d'immobilisation (13) sont formés par respectivement un première portion (12) et une deuxième portion (13) d'un trou traversant (16) de la paroi d'immobilisation (10), ces première et deuxième portions étant séparées l'une de l'autre par un rétrécissement (17) de la périphérie de ce trou traversant, et dans lequel l'élément saillant (43) est agencé au travers du trou traversant lorsque le coulisseau (4) est en deuxième position (P₂) ou en troisième position (P₃) et est apte à passer d'une portion à l'autre au travers du rétrécissement par déformation élastique entre le rétrécissement et l'élément saillant.

5. Boitier selon l'une des revendications précédentes, dans lequel le dispositif de verrouillage (6) comprend un organe mobile (43) entre une position de blocage, dans laquelle cet organe mobile se loge dans un logement de blocage (11), et une position de déblocage, dans laquelle cet organe mobile est en dehors du logement de blocage, l'un parmi le dispositif de verrouillage et le logement de blocage étant solidaire du coulisseau (4) et l'autre parmi dispositif de verrouillage et le logement de blocage étant solidaire de l'une des coques (1), de sorte qu'en position de blocage l'organe mobile verrouille le coulisseau sur cette coque (1).

6. Boitier selon la revendication 5, dans lequel le dispositif de verrouillage (6) comprend un organe de rappel élastique (63) agencé de manière à ce que lorsque l'organe mobile (43) est déplacé vers sa position de déblocage, la contrainte élastique de l'organe de rappel augmente et génère ainsi une force de rappel de l'organe mobile vers sa position de blocage.

7. Boitier selon la revendication 5 ou selon la revendication 6, dans lequel l'organe mobile (43) est un élément magnétique ou magnétisable ou est fixé à un organe actionnable (61) magnétique ou magnétisable, l'organe mobile ou l'organe mobile et l'organe actionnable étant agencés de manière à être entrainés vers la position de déblocage par un outil magnétique dédié depuis l'extérieur lorsque le boitier est fermé.

8. Boitier selon l'une quelconque des revendications 5 à 7 prise en combinaison avec la revendication 3, dans lequel le coulisseau (4) coulisse en translation le long de la paroi d'immobilisation (10), le logement de blocage (11) étant formé dans cette paroi d'immobilisation et aligné avec le premier logement d'immobilisation (12) et le deuxième logement d'immobilisation (13), l'élément saillant formant l'organe mobile.

9. Boitier selon l'une des revendications précédentes, dans lequel le dispositif de verrouillage (6) est agencé de manière à bloquer le coulisseau (4) sur la première coque (1).

10. Boitier selon l'une des revendications précédentes, dans lequel le coulisseau (4) est guidé en translation par :
- au moins un rainure (44, 45) solidaire du coulisseau (4) ou de la première coque, et
- au moins un rail (18, 19) solidaire respectivement de la première coque (1) ou du coulisseau et glissant dans cette rainure.

11. Boitier selon la revendication 10, dans lequel le coulisseau (4) est actionnable depuis l'extérieur du boitier fermé de manière à se positionner par translation selon une quatrième position (P₄), dans laquelle les rails (18, 19) sont désengagés des rainures (44, 45) et dans laquelle le coulisseau se trouve en vis-à-vis d'une ouverture de montage (14) dans le boitier, l'ouverture de montage étant agencée de manière à permettre le passage du coulisseau vers l'extérieur du boitier.

12. Boitier selon la revendication 11, le boitier comprend un logement de protection (8) et un compartiment séparés l'un de l'autre par une cloison de séparation (7), le logement de protection étant destiné à recevoir ledit contenu inaccessible, le coulisseau (4) se déplaçant en translation dans le compartiment, et le compartiment présentant l'ouverture de montage (14).

13. Boitier selon la revendication 12 prise en combinaison avec la revendication 3, dans lequel la paroi d'immobilisation (10) est montée sur et transversalement à la cloison de séparation (7), la paroi d'immobilisation séparant le compartiment en une première partie et une deuxième partie, la première partie (31) comprenant le coulisseau (4), la paroi d'immobilisation comprenant un passage (30) traversé par les organes d'accrochage (41, 42), qui débouchent dans la deuxième partie (32), la deuxième partie recevant, lorsque le boitier est fermé, des moyens complémentaires (21, 22) solidaires de la deuxième coque (2), le passage (30), les organes d'accrochage (41, 42) et les moyens complémentaires (21, 22) étant agencés de manière à ce que les organes d'accrochage soient aptes à translater le long du passage lorsque le coulisseau passe d'une position (P₁, P₂, P₃, P₄) à l'autre et de manière à ce que l'accrochage des organes d'accrochage (41, 42) à la deuxième coque (2) soit réalisé par l'accrochage à ces moyens complémentaires (21, 22).

14. Boitier selon l'une quelconque des revendications 11 à 13 prise en combinaison avec la revendication 3, dans lequel la paroi d'immobilisation (10) est agencée en vis-à-vis de l'ouverture de montage (14).

## Patentansprüche

1. Gehäuse, insbesondere dazu bestimmt, ein Telefon zu enthalten, Folgendes umfassend:
- eine erste Schale (1) und eine zweite Schale (2), die sich aufeinander verschließen, um das Gehäuse zu schließen, und dessen Inhalt unzugänglich zu machen,
- einen Schieber (4), der translationsbeweglich auf der ersten Schale montiert ist, mindestens ein Einhängeorgan (41, 42) umfassend, und von außerhalb des geschlossenen Gehäuses betätigbar, um durch Translation in einer ersten, einer zweiten oder einer dritten Position (P₁, P₂, P₃) positioniert zu werden,
wobei die erste Schale, die zweite Schale und das oder die Einhängeorgane derart angeordnet sind, sodass, wenn das Gehäuse geschlossen ist:
- mindestens ein Einhängeorgan (41, 42) in der zweiten Schale (2) eingehängt ist, wenn der Schieber (4) in erster Position (P₁) ist, sich somit der Öffnung des Gehäuses widersetzt,
- mindestens ein Einhängeorgan (41, 42) in der zweiten Schale (2) eingehängt ist, wenn der Schieber (4) in zweiter Position (P₂) ist, sich somit der Öffnung des Gehäuses widersetzt,
- das oder die Einhängeorgane (41, 42) frei sind, wenn der Schieber (4) in dritter Position (P₃) ist, somit die Öffnung des Gehäuses erlaubt,
wobei das Gehäuse weiter umfasst:
- eine Verriegelungsvorrichtung (6) des Schiebers (4) auf einer der Schalen (1) in erster Position (P₁), nur anhand eines speziellen Werkzeugs von außerhalb des Gehäuses betätigbar, wenn dieses Gehäuse geschlossen ist,
- erste umkehrbare Immobilisierungsmittel (12, 43) des Schiebers (4) in zweiter Position (P₂),
- zweite umkehrbare Immobilisierungsmittel (13, 43) des Schiebers (4) in dritter Position (P₃),
und wobei, wenn das Gehäuse entriegelt ist, es durch den Schieber (4), der in zweiter Position ist, und sich der Öffnung des Gehäuses widersetzt, im Verschluss blockiert ist, wobei der Schieber (4), ohne spezielles Werkzeug, zwischen der zweiten Position (P₂) und der dritten Position (P₃) umkehrbar beweglich ist, um das Gehäuse im Verschluss frei zu blockieren oder es durch Betätigen des Schiebers (4) jeweils in seine zweite Position (P₂) oder seine dritte Position (P₃) zu deblockieren.

2. Gehäuse nach Anspruch 1, wobei die Immobilisierungsmittel derart angeordnet sind, dass die Immobilisierung in der zweiten Position (P₂) oder in der dritten Position (P₃) durch umkehrbares Einrasten zwischen einem hervorstehenden Element (43) und einer Immobilisierungsaufnahme (12, 13) erfolgt.

3. Gehäuse nach Anspruch 1 oder nach Anspruch 2, wobei die ersten Immobilisierungsmittel und die zweiten Immobilisierungsmittel jeweils eine erste Immobilisierungsaufnahme (12) und eine zweite Immobilisierungsaufnahme (13) umfassen, die an einer Immobilisierungswand (10) gebildet sind, die fest mit einer der Schalen (1) verbunden ist, und wobei der Schieber (4) ein hervorstehendes Element (43) umfasst, das imstande ist, je nachdem in der ersten Immobilisierungsaufnahme oder in der zweiten Immobilisierungsaufnahme aufgenommen zu werden, ob der Schieber jeweils in zweiter Position (P₂) oder in dritter Position (P₃) positioniert ist.

4. Gehäuse nach Anspruch 3, wobei die erste Immobilisierungsaufnahme (12) und die zweite Immobilisierungsaufnahme (13) jeweils durch einen ersten Abschnitt (12) und einen zweiten Abschnitt (13) eines Durchgangsloches (16) durch die Immobilisierungswand (10) gebildet sind, wobei diese ersten und zweiten Abschnitte durch eine Verengung (17) der Peripherie dieses Durchgangsloches voneinander getrennt sind, und wobei das hervorstehende Element (43) durch das Durchgangsloch hindurch angeordnet ist, wenn der Schieber (4) in zweiter Position (P₂) oder in dritter Position (P₃) ist, und imstande ist, von einem Abschnitt zum anderen durch die Verengung hindurch, durch elastische Verformung zwischen der Verengung und dem hervorstehenden Element zu verlaufen.

5. Gehäuse nach einem der vorstehenden Ansprüche, wobei die Verriegelungsvorrichtung (6) ein zwischen einer Blockierposition, in der dieses bewegliche Organ in einer Blockieraufnahme (11) aufgenommen ist, und einer Deblockierposition, in der dieses bewegliche Organ außerhalb der Blockieraufnahme ist, bewegliches Organ (43) umfasst, wobei eine von der Verriegelungsvorrichtung und der Blockieraufnahme fest mit dem Schieber (4) verbunden ist, und die andere von der Verriegelungsvorrichtung und der Blockieraufnahme fest mit der einen der Schalen (1) verbunden ist, sodass das bewegliche Organ in der Blockierposition den Schieber auf dieser Schale (1) verriegelt.

6. Gehäuse nach Anspruch 5, wobei die Verriegelungsvorrichtung (6) ein elastisches Rückstellorgan (63) umfasst, das derart angeordnet ist, dass sich, wenn das bewegliche Organ (43) in seine Deblockierposition verschoben wird, die elastische Vorspannung des Rücktellorgans erhöht, und somit eine Rückstellkraft des beweglichen Organs in seine Blockierposition erzeugt.

7. Gehäuse nach Anspruch 5 oder nach Anspruch 6, wobei das bewegliche Organ (43) ein magnetisches oder magnetisierbares Element ist oder an einem magnetischen oder magnetisierbaren betätigbaren Organ (61) befestigt ist, wobei das bewegliche Organ oder das bewegliche Organ und das betätigbare Organ derart angeordnet sind, um durch ein spezielles magnetisches Werkzeug von außerhalb, wenn das Gehäuse geschlossen ist, in die Deblockierposition angetrieben zu werden.

8. Gehäuse nach einem der Ansprüche 5 bis 7, in Verbindung mit dem Anspruch 3, wobei der Schieber (4) in Translation entlang der Immobilisierungswand (10) gleitet, wobei die Blockieraufnahme (11) in dieser Immobilisierungswand gebildet ist, und mit der ersten Immobilisierungsaufnahme (12) und der zweiten Immobilisierungsaufnahme (13) ausgerichtet ist, wobei das hervorstehende Element das bewegliche Organ bildet.

9. Gehäuse nach einem der vorstehenden Ansprüche, wobei die Verriegelungsvorrichtung (6) angeordnet ist, um den Schieber (4) auf der ersten Schale (1) zu blockieren.

10. Gehäuse nach einem der vorstehenden Ansprüche, wobei der Schieber (4) in Translation geführt wird durch:
- mindestens eine Nut (44, 45), die fest mit dem Schieber (4) oder der ersten Schale verbunden ist, und
- mindestens eine Gleitschiene (18, 19), die jeweils fest mit der ersten Schale (1) oder dem Schieber verbunden ist und in dieser Nut gleitet.

11. Gehäuse nach Anspruch 10, wobei der Schieber (4) von außerhalb des geschlossenen Gehäuses derart betätigbar ist, um sich durch Translation in einer vierten Position (P₄) zu positionieren, in der die Gleitschienen (18, 19) aus den Nuten (44, 45) zurückgezogen sind, und in der sich der Schieber gegenüber einer Montageöffnung (14) in dem Gehäuse befindet, wobei die Montageöffnung derart angeordnet ist, um den Durchgang des Schiebers nach außerhalb des Gehäuses zu erlauben.

12. Gehäuse nach Anspruch 11, wobei das Gehäuse eine Schutzaufnahme (8) und ein Fach, durch eine Trennwand (7) voneinander getrennt, umfasst, wobei die Schutzaufnahme dazu bestimmt ist, den unzugänglichen Inhalt aufzunehmen, wobei sich der Schieber (4) translatorisch in dem Fach verschiebt, und das Fach die Montageöffnung (14) aufweist.

13. Gehäuse nach Anspruch 12 in Verbindung mit Anspruch 3, wobei die Immobilisierungswand (10) auf der und quer zu der Trennwand (7) montiert ist, wobei die Trennwand das Fach in einen ersten Teil und einen zweiten Teil trennt, wobei der erste Teil (31) den Schieber (4) umfasst, die Immobilisierungswand einen Durchgang (30) umfasst, der durch die Einhängeorgane (41, 42) durchquert wird, die in den zweiten Teil (32) münden, der zweite Teil, wenn das Gehäuse geschlossen ist, ergänzende Mittel (21, 22) aufnimmt, die fest mit der zweiten Schale (2) verbunden sind, der Durchgang (30), die Einhängeorgane (41, 42) und die ergänzenden Mittel (21, 22) derart angeordnet sind, dass die Einhängeorgane imstande sind, sich translatorisch entlang des Durchgangs zu verschieben, wenn der Schieber von einer Position (P₁, P₂, P₃, P₄) in die andere übergeht, und derart, dass das Einhängen der Einhängeorgane (41, 42) in die zweite Schale (2) durch Einhängen in diese ergänzenden Mittel (21, 22) erfolgt.

14. Gehäuse nach einem der Ansprüche 11 bis 13 in Verbindung mit Anspruch 3, wobei die Immobilisierungswand (10) gegenüber der Montageöffnung (14) angeordnet ist.

## Claims

1. A casing, notably intended to contain a telephone, comprising:
- a first shell (1) and a second shell (2) closing onto each other such as to close the casing, making its contents inaccessible,
- a slide (4) mounted moveable in translation on the first shell, comprising at least one coupling member (41, 42), and able to be actuated from the outside of the closed casing such as to be positioned by translation according to a first, a second or a third position (P₁, P₂, P₃),
wherein the first shell, the second shell and the coupling member or members are arranged such that when the casing is closed:
- at least one coupling member (41, 42) is coupled to the second shell (2) when the slide (4) is in the first position (P₁), thereby opposing to the opening of the casing,
- at least one coupling member (41, 42) is coupled to the second shell (2) when the slide (4) is in the second position (P₂), thereby opposing to the opening of the casing,
- the coupling member or members (41, 42) are free when the slide (4) is in the third position (P₃), thereby allowing for the opening of the casing,
the casing further comprising:
- a device (6) for locking the slide (4) on one of the shells (1) in the first position (P₁), able to be actuated only by means of a dedicated tool from the outside of the casing when this casing is closed,
- first means (12, 43) for reversibly immobilising the slide (4) in the second position (P₂),
- second means (13, 43) for reversibly immobilising the slide (4) in the third position (P₃),
and wherein, when the casing is unlocked, it is blocked in the closed state by the slide (4) being in the second position and opposing to the opening of the casing, the slide (4) being reversibly mobile, without the dedicated tool, between the second position (P₂) and the third position (P₃.) to freely block the casing in the closed state or unblock it by actuating the slide (4) respectively towards its second position (P₂) or its third position (P₃).

2. The casing according to claim 1, wherein the immobilisation means are arranged such that the immobilisation according to the second position (P₂) or according to the third position (P₃) is achieved by reversible snap-fitting between a protruding element (43) and an immobilisation housing (12, 13).

3. The casing according to claim 1 or according to claim 2, wherein the first immobilisation means and the second immobilisation means respectively comprise a first immobilisation housing (12) and a second immobilisation housing (13) formed on an immobilisation wall (10) integral with one of the shells (1), and wherein the slide (4) comprises a protruding element (43) able to be housed in the first immobilisation housing or in the second immobilisation housing depending on whether the slide is positioned respectively in the second position (P₂) or in the third position (P₃).

4. The casing according to claim 3, wherein the first immobilisation housing (12) and the second immobilisation housing (13) are respectively formed by a first portion (12) and a second portion (13) of a through hole (16) of the immobilisation wall (10), these first and second portions being separated from each other by a narrowing (17) of the periphery of this through hole, and wherein the protruding element (43) is arranged through the through hole when the slide (4) is in the second position (P₂) or in the third position (P₃) and is able to pass from one portion to the other through the narrowing by elastic deformation between the narrowing and the protruding element.

5. The casing according to one of the preceding claims, wherein the locking device (6) comprises a moveable member (43) between a blocking position, wherein this moveable member is housed in a blocking housing (11), and an unblocking position, wherein this moveable member is outside the blocking housing, one of the locking device and the blocking housing being integral with the slide (4) and the other of the locking device and the blocking housing being integral with one of the shells (1), such that when in the blocking position the moveable member locks the slide onto this shell (1).

6. The casing according to claim 5, wherein the locking device (6) comprises an elastic return member (63) arranged such that when the moveable member (43) is displaced towards its unblocking position, the elastic constraint of the return member increases and thereby generates a return force of the moveable member towards its blocking position.

7. The casing according to claim 5 or according to claim 6, wherein the moveable member (43) is a magnetic or magnetisable element or is fixed to a magnetic or a magnetisable member able to be actuated (61), the moveable member or the moveable member and the member able to be actuated being arranged such as to be driven towards the unblocking position by a dedicated magnetic tool from the outside when the casing is closed.

8. The casing according to any one of claims 5 to 7 taken in combination with claim 3, wherein the slide (4) slides in translation along the immobilisation wall (10), the blocking housing (11) being formed in this immobilisation wall and aligned with the first immobilisation housing (12) and the second immobilisation housing (13), the protruding element forming the moveable member.

9. The casing according to one of the preceding claims, wherein the locking device (6) is arranged such as to block the slide (4) on the first shell (1).

10. The casing according to one of the preceding claims, wherein the slide (4) is guided in translation by:
- at least one groove (44, 45) integral with the slide (4) or with the first shell, and
- at least one guide rail (18, 19) respectively integral with the first shell (1) or with the slide and sliding within this groove.

11. The casing according to claim 10, wherein the slide (4) can be actuated from the outside of the closed casing such as to be positioned by translation according to a fourth position (P₄), wherein the guide rails (18, 19) are disengaged from the grooves (44, 45) and wherein the slide faces a mounting opening (14) in the casing, the mounting opening being arranged such as to allow for the passage of the slide towards the outside of the casing.

12. The casing according to claim 11, the casing comprises a protective housing (8) and a compartment separated from each other by a separating partition (7), the protective housing being intended to receive said inaccessible contents, the slide (4) being displaced in translation in the compartment, and the compartment having the mounting opening (14).

13. The casing according to claim 12 taken in combination with claim 3, wherein the immobilisation wall (10) is mounted on and transversally to the separating partition (7), the immobilisation wall separating the compartment into a first part and a second part, the first part (31) comprising the slide (4), the immobilisation wall comprising a passage (30) crossed by the coupling members (41, 42), which open into the second part (32), the second part receiving, when the casing is closed, complementary means (21, 22) integral with the second shell (2), the passage (30), the coupling members (41, 42) and the complementary means (21, 22) being arranged such that the coupling members are able to translate along the passage when the slide passes from one position (P₁, P₂, P₃, P₄) to the other and such that the coupling of the coupling members (41, 42) to the second shell (2) is achieved by coupling to these complementary means (21, 22).

14. The casing according to any one of claims 11 to 13 taken in combination with claim 3, wherein the immobilisation wall (10) is arranged facing the mounting opening (14).
